# EUROPÄISCHE PATENTSCHRIFT

(11) **EP 2 511 913 B1**
(45) Veröffentlichungstag und Bekanntmachung des Hinweises auf die Patenterteilung: **05.06.2013**
(21) Anmeldenummer: 11305435.7
(22) Anmeldetag: 14.04.2011
(51) Int. Cl.: H01B 11/10, H01B 3/44, H01B 7/04

(54) **Elektrische Leitung**
Electrical cable
Ligne électrique

(43) Veröffentlichungstag der Anmeldung: 17.10.2012
(73) Patentinhaber: Nexans, 75008 Paris (FR)
(72) Erfinder: Ulfig, Peter, 54552, Mehren (DE); Winkelbauer, Walter, 47057, Duisburg (DE); Dr. Cornelissen, Christian, 41238, Mönchengladbach (DE)
(74) Vertreter: Döring, Roger

(56) Entgegenhaltungen:
- EP-A1- 1 134 749
- EP-A2- 2 034 491
- EP-A2- 2 221 832
- DE-A1- 3 012 321
- DE-A1- 10 315 609
- US-A1- 2010 276 174
- PRYSMIAN CABLES & SYSTEMS: "Rondoflex (C)-FC, (N)GRDGCGOEU-J, Overall Screened Festoon Cable for FC-Drives", , 20. Juli 2007 (2007-07-20), XP000002659153, Gefunden im Internet: URL:http://www.prysmian.fi/export/sites/pr ysmian-fiFI/attach/pdf/Flexible_Cables/Ron doflex_xCx-FC.pdf [gefunden am 2011-09-15]

## Beschreibung

Die Erfindung bezieht sich auf eine elektrische Leitung mit mindestens zwei aus von einer Isolierung umgebenen Leitern bestehenden Adern, die miteinander verseilt und von einem gemeinsamen elektrischen Schirm umgeben sind, über dem rundum eine Schicht aus Isoliermaterial angebracht ist (EP 1 134 749 A1).

Derartige Leitungen werden beispielsweise zur Übertragung nachrichtentechnischer Signale eingesetzt. Wichtig für solche Leitungen ist ein elektrisch wirksamer Schirm, der auch nach oftmaligem Biegen der Leitung seine Funktion unverändert beibehält. Von Bedeutung sind auch die Abmessungen der Leitungen, die beispielsweise dann möglichst klein sein sollen, wenn eine derartige Leitung in der Seele eines Starkstromkabels oder einer Starkstromleitung als Steuerungszwecken dienendes Zusatzelement angeordnet werden soll.

Die eingangs erwähnte bekannte Leitung nach der EP 1 134 749 A1 weist zwei Adern auf, die eine beispielsweise aus Polyethylen (PE) oder Polypropylen (PP) bestehende Isolierung haben. Die beiden Adern Sie sind von einem aus komprimierbarem Isoliermaterial bestehenden Innenmantel umgeben. Über dem Innenmantel ist ein als Geflecht ausgebildeter, beispielsweise aus Kupferdrähten bestehender elektrischer Schirm angebracht, der von einer durch zwei aufgewickelte Folien aus Isoliermaterial gebildeten Schutzschicht umgeben ist. Die Isoliereigenschaften des Isoliermaterials der Adern sind nicht sehr hoch, so dass die Wandstärke der den Leiter umgebenden Isolierung relativ dick ausgeführt werden muß. Die eingesetzten Materialien PE und PP sind außerdem dann nicht geeignet, weil sie beim Aufbringen eines Gummimantels schmelzen, wenn eine solche Leitung in einem entsprechenden Starkstromkabel oder in einer Starkstromleitung angeordnet wird. Der Außendurchmesser der Leitung ist entsprechend groß. Hinzu kommt, dass die Drähte des für den Schirm eingesetzten Geflechts nach mehrmaligem Biegen der Leitung leicht brechen können, wodurch die elektrische Schirmung der Leitung zumindest verschlechtert wird.

Der Erfindung liegt die Aufgabe zugrunde, die eingangs geschilderte Leitung so zu gestalten, dass sie bei verkleinertem Außendurchmesser auf Dauer elektrisch wirksam geschirmt ist.

Diese Aufgabe wird gemäß der Erfindung dadurch gelöst,
- dass die Isolierung der Adern aus einem verdrückungsarmen, vernetzten elastomeren Isoliermaterial besteht, dessen Isolationswiderstandskonstante bei Raumtemperatur größer als 4.000 MΩkm ist, und
- dass der Schirm aus einem durch Metallisierung elektrisch leitfähig gemachten Vlies auf Basis von Polyamid besteht.

Das verdrückungsarme Isoliermaterial der Adern hat einen durch seine Isolationswiderstandskonstante definierten hohen Isolationswert, so dass die Wanddicke der Isolierung der Adern bei gleichbleibenden Isolationseigenschaften gegenüber Adern mit herkömmlichen Isoliermaterialien verkleinert werden kann. Entsprechende vernetzte elastomere Isoliermaterialien haben beispielsweise die Qualität 3GI3 nach DIN VDE 0207, Teil 20. Der Durchmesser einer Umhüllenden um derartig isolierte und miteinander verseilte Adern und damit der Außendurchmesser einer entsprechenden Leitung kann also insgesamt gegenüber Leitungen mit herkömmlich isolierten Adern vermindert werden. Der aus einem metallisierten Vlies bestehende Schirm stellt eine die Leitung rundum umgebende, nahezu lückenlose Hülle dar, die wegen des Vliesaufbaus einerseits flexibel und wegen des eingesetzten Materials Polyamid andererseits mechanisch sehr stabil ist. Dieser Schirm behält auch nach oftmaligem Biegen der Leitung seine Schirmwirkung unverändert bei, weil er keine Elemente enthält, die brechen können.

Das verdrückungsarme Isoliermaterial weist zusätzlich mit Vorteil eine Wärmedruckbeständigkeit von kleiner als 20 % auf, wenn dasselbe gemäß IEC 6081 1-3-1 bei 150 °C mit einer Prüfzeit von 1 Stunde (k = 0,6) geprüft wird. Der Wert der Wärmedruckbeständigkeit ist vorzugsweise kleiner als 10%.

Für die Metallisierung des aus Polyamid bestehenden Vlieses wird mit Vorteil Kupfer verwendet, das aus der Dampfphase heraus auf dem Vlies abgeschieden wird und dabei auch in dasselbe eindringt.

Ausführungsbeispiele des Erfindungsgegenstandes sind in den Zeichnungen dargestellt.

Es zeigen:
Fig. 1 und 2 zwei Leitungen nach der Erfindung mit unterschiedlichem Aufbau im Schnitt.
Fig. 3 einen Schnitt durch ein elektrisches Kabel mit darin enthaltener Leitung nach der Erfindung.

Die Leitung nach Fig. 1 hat zwei elektrische Adern 1 und 2, die miteinander verseilt sind. Jede der beiden Adern 1 und 2 hat einen vorzugsweise aus Kupfer bestehenden elektrischen Leiter 3 und eine denselben umgebende Isolierung 4. Als Isoliermaterial für die Isolierung 4 der beiden Adern 1 und 2 ist ein vernetztes elastomeres Isoliermaterial eingesetzt, dessen Isolationswiderstandskonstante bei Raumtemperatur größer als 4.000 MΩkm ist. Ein solches Isoliermaterial hat beispielsweise die Qualität 3 GI3 nach DIN VDE 0207, Teil 20. Das Isoliermaterial ist außerdem sehr verdrückungsarm. Das ist durch eine Prüfung auf Wärmedruckbeständigkeit gemäß IEC 60811-3-1 nachgewiesen, in der es bei 150 °C (1 h Prüfzeit, k=0,6) einen Wert kleiner als 20 %, vorzugsweise kleiner als 10 %, aufweist. Verdrückungsarmut und hoher Isolationswert bewirken, daß im Vergleich zu herkömmlichen Isolierungen deutlich geringere Wandstärken für dieselben erreichbar sind.

Die Isolationswiderstandskonstante des für die Isolierungen 4 verwendeten Isoliermaterials ist bei einer Umgebungstemperatur von 90 °C mit Vorteil größer als 15 MΩkm und vorzugsweise größer als 20 MΩkm.

Die Leiter 3 der Adern 1 und 2 bestehen mit Vorteil aus Kupfer. Sie können zusätzlich auch verzinnt sein. Ihr Durchmesser kann mit Vorteil bei 1,0 mm liegen. Die Wandstärke der die Leiter 3 umgebenden Isolierungen 4 kann 0,5 mm betragen, so daß sich ein Außendurchmesser der Adern 1 und 2 von 2,0 mm ergibt.

In den Zwickeln zwischen den Adern 1 und 2 liegen entsprechend dem dargestellten Ausführungsbeispiel zwei Füllelemente 5 und 6, die zusammen mit den Adern 1 und 2 verseilt sind. Der Aufbau der Füllelemente 5 und 6 ist beliebig. Sie bestehen mit Vorteil aus Isoliermaterial. Über der aus Adern 1 und 2 sowie Füllelemente 5 und 6 bestehenden Verseileinheit ist ein elektrischer Schirm 7 angeordnet, der von einer Schicht 8 aus Isoliermaterial umgeben ist. Die so fertig gestellte elektrische Leitung nach Fig. 1 hat mit Vorteil einen Außendurchmesser von 4,6 mm.

Der rundum geschlossene und auf der ganzen Länge der Leitung vorhandene Schirm 7 besteht aus einem metallisierten und damit elektrisch leitfähigen Vlies auf der Basis von Polyamid. Für die Metallisierung wird mit Vorteil Kupfer eingesetzt, das aus der Dampfphase heraus auf dem Vliesmaterial abgeschieden wird. Es dringt dabei auch in das Vlies ein, so dass eine relativ dicke, bis auf Poren nahezu geschlossene, elektrisch leitende Schicht gebildet ist.

Für die den Schirm 7 umgebende Schicht 8 wird mit Vorteil ein Spinnvlies aus Polyethylenterephthalat (PETP) eingesetzt, das als Band um den Schirm 7 lückenlos herumgewickelt oder auch längseinlaufend herumgeformt sein kann. Anstelle des Spinnvlieses oder auch zusätzlich kann ein Mantel aus üblichem Isoliermaterial über dem Schirm 7 angebracht werden.

Die Leitung nach Fig. 2 hat vier Adern 9, 10, 11 und 12, die ebenso aufgebaut sind, wie die Adern 1 und 2. Sie können allerdings andere Abmessungen als die Adern 1 und 2 haben. Neben den vier Adern ist in der Leitung nach Fig. 2 ein blanker metallischer Leiter 13 vorhanden, an dem der Schirm 7 dicht anliegt. Er dient im wesentlichen der verbesserten Kontaktierbarkeit des Schirms 7, wenn elektrische Kontaktelemente an denselben angeschlossen werden sollen, beispielsweise durch Crimpen. Die fünf Elemente 9 bis 13 sind miteinander verseilt. Sie sind mit Vorteil um ein zentrales Kernelement 14 aus Isoliermaterial herumverseilt. Das Kernelement 14 besteht vorzugsweise aus PETP-Zwirn.

Der Außendurchmesser der Leitung nach den Fig. 1 oder 2 ist so klein, dass eine entsprechende Leitung beispielsweise problemlos in einem Starkstromkabel integriert werden kann. Ein solches Starkstromkabel ist schematisch im Schnitt in Fig. 3 dargestellt. Es hat drei miteinander verseilte Phasenadern 15, 16 und 17 mit herkömmlichem Aufbau, die von einem gemeinsamen Mantel 18 aus Isoliermaterial umgeben sind. Die Leitung nach der Erfindung hat so kleine Abmessungen, dass sie im dargestellten Ausführungsbeispiel im Innenzwickel zwischen den drei Phasenadern 15, 16 und 17 angeordnet werden kann. Sie ist in Fig. 3 mit 19 bezeichnet. Die Leitung 19 könnte auch an anderer Stelle im Starkstromkabel nach Fig. 3 angeordnet sein.

## Patentansprüche

1. Elektrische Leitung mit mindestens zwei aus von einer Isolierung umgebenen Leitern bestehenden Adern, die miteinander verseilt und von einem gemeinsamen elektrischen Schirm umgeben sind, über dem rundum eine Schicht aus Isoliermaterial angebracht ist, **dadurch gekennzeichnet,**
- **dass** die Isolierung (4) der Adern aus einem verdrückungsarmen, vernetzten elastomeren Isoliermaterial besteht, dessen Isolationswiderstandskonstante bei Raumtemperatur größer als 4.000 MΩkm ist, und
- **dass** der Schirm (7) aus einem durch Metallisierung elektrisch leitfähig gemachten Vlies auf Basis von Polyamid besteht.

2. Leitung nach Anspruch 1, **dadurch gekennzeichnet, dass** die
Wärmedruckbeständigkeit des Isolationsmaterials der Isolierung (4) der Adern einen Wert von kleiner als 20 % aufweist, gemäß einer Prüfung nach IEC 60811-3-1 bei 150 °C und einer Prüfzeit von einer Stunde (k = 0,6).

3. Leitung nach Anspruch 2, **dadurch gekennzeichnet, dass** der Wert der Wärmedruckbeständigkeit kleiner als 10 % ist.

4. Leitung nach Anspruch 1, **dadurch gekennzeichnet dass** die
Isolationswiderstandskonstante der Isolierung (4) der Adern bei einer Umgebungstemperatur von 90 °C größer als 15 MΩkm ist.

5. Leitung nach Anspruch 1, **dadurch gekennzeichnet, dass** die
Isolationswiderstandskonstante der Isolierung (4) der Adern bei einer Umgebungstemperatur von 90 °C größer als 20 MΩkm ist.

6. Leitung nach Anspruch 1, **dadurch gekennzeichnet, dass** die Adern gemeinsam mit einem blanken metallischen Leiter (13) verseilt sind, an dem der Schirm (7) dicht anliegt.

7. Leitung nach einem der Ansprüche 1 bis 6, **dadurch gekennzeichnet, dass** die Adern um ein zentrales Kernelement (14) aus Isoliermaterial herum verseilt sind.

## Claims

1. Electrical line with at least two conductors having wires which are surrounded by an insulation, wherein the conductors are stranded together and are surrounded by a common electrical screen, which is surrounded by a layer of insulation material, **characterized in**
- **that** the insulation (4) of the conductors consists of a poorly compressible, cross-linked elastomer insulation material whose insulation resistance constant at room temperature is greater than 4,000 MΩkm, and
- **that** the screen (7) consists of a fleece material on the basis of polyamide which is rendered electrically conductive by metallization.

2. Line according to claim 1, **characterized in that** the pressure resistance under heat of the insulation material of the insulation (4) of the conductors has a value of less than 20% in accordance with a test pursuant to IEC 6081 1-3-1 at 150 °C and a testing period of one hour (k=0.6).

3. Line according to claim 2, **characterized in that** the value of the pressure resistance under heat is less than 10%.

4. Line according to claim 1, **characterized in that** the insulation resistance constant of the insulation (4) of the conductors is greater than 15 MΩkm at an ambient temperature of 90 °C.

5. Line according to claim 1, **characterized in that** the insulation resistance constant of the insulation (4) of the conductors is greater than 20 MΩkm at an ambient temperature of 90 °C.

6. Line according to claim 1, **characterized in that** the conductors are stranded together with a blank metal conductor (13), to which the shield (7) abuts tightly.

7. Line according to one of the claims 1 to 6, **characterized in that** the conductors are stranded around a central core element (14) of insulation material.

## Revendications

1. Conducteur électrique présentant au moins deux fils constitués de conducteurs entourés par une isolation, torsadés l'un avec l'autre et entourés par un blindage électrique commun autour duquel une couche en matériau isolant est placée, **caractérisé en ce**
**que** l'isolation (4) des fils est constituée d'un matériau isolant élastomère réticulé peu compressible dont la constante de résistance d'isolation à température ambiante est supérieure à 4 000 MΩkm et
**que** le blindage (7) est constitué d'un feutre à base de polyamide rendu électriquement conducteur par métallisation.

2. Conducteur selon la revendication 1, **caractérisé en ce que** la résistance à la compression thermique du matériau isolant de l'isolation (4) des fils présente une valeur inférieure à 20 % dans un test selon IEC 60811-3-1 à 150°C et pendant une durée d'essai d'une heure (k = 0,6).

3. Conducteur selon la revendication 2, **caractérisé en ce que** la valeur de la résistance à la compression thermique est inférieure à 10 %.

4. Conducteur selon la revendication 1, **caractérisé en ce que** la constante de résistance de l'isolation (4) des fils est supérieure à 15 MΩkm à une température ambiante de 90°C.

5. Conducteur selon la revendication 1, **caractérisé en ce que** la constante de résistance de l'isolation (4) des fils est supérieure à 20 MΩkm à une température ambiante de 90°C.

6. Conducteur selon la revendication 1, **caractérisé en ce que** les fils sont torsadés conjointement avec un conducteur métallique blanc (13) sur lequel le blindage (7) repose étroitement.

7. Conducteur selon l'une des revendications 1 à 6, **caractérisé en ce que** les fils sont câblés autour d'un élément central d'âme (14) en matériau isolant.
